# EUROPÄISCHE PATENTSCHRIFT

(11) **EP 1 389 457 B1**
(45) Veröffentlichungstag und Bekanntmachung des Hinweises auf die Patenterteilung: **03.01.2007**
(21) Anmeldenummer: 03017804.0
(22) Anmeldetag: 05.08.2003
(51) Int. Cl.: A61H 33/02, F16L 35/00, B01F 3/04

(54) **Vorrichtung für den Einsatz zur Verteilung von flüssigen und/oder gasförmigen Medien aus Schläuchen oder elastischen Rohren**
Device for dispensing a liquid and/or a gas from a tube or an elastic pipe
Dispositif pour la distribution des matériaux liquides et/ou gazeuses de un tuyau ou un tube élastique

(30) Priorität: 16.08.2002 DE 20212633 U
(43) Veröffentlichungstag der Anmeldung: 18.02.2004
(73) Patentinhaber: REHAU AG + Co, 95111 Rehau (DE)
(72) Erfinder: Goldstein, Jörg, 95111 Rehau (DE)

(56) Entgegenhaltungen:
- EP-A- 0 268 700
- EP-A- 0 861 653
- US-A- 4 973 432
- US-A- 5 920 924
- US-A- 6 141 804

## Beschreibung

Die Erfindung betrifft eine Vorrichtung für den Einsatz zur Verteilung von flüssigen und/oder gasförmigen Medien aus Schläuchen oder elastischen Rohren, vorzugsweise in Whirlpools gemäß dem Oberbegriff des Anspruches 1

Der Einsatz von Einzeldüsenverteilern, die Luft und Wasser in Whirlpools einführen, ist allgemein bekannt. Weiterhin ist bekannt, Düsen von Whirlpools in einer Verteileranordnung von jedem Ende des Verteilers miteinander zu verbinden. Dies ist beispielsweise in den US-A-4,349,073 beschrieben.

Fortlaufend in Reihe angeordnete Düsen werden über Schlauch-/Rohrabschnitte, sogenannte Kurzstücke verbunden. Die Verbindung von Schlauch-/Rohrabschnitten mit den Düsen erfolgt durch Auf- oder Einstecken auf Tüllen oder direkt in die Aufnahmen der Düsengehäuse, wobei mittels Schellen, Klemmen, Verschraubungen oder durch Kleben der Verbund fixiert wird.

Die Auswahl der Verbindungstechnik richtet sich nach dem Material des Schlauches/ Rohres des geführten Mediums und seinen Eigenschaften, wie Druck, Temperatur usw.

Durch die Kurzstücke entsteht ein hoher maschineller und zeitlicher Aufwand in der Verarbeitung und Ausführung der Montage. Eine exakte Bestimmung der Kurzlängen ist erforderlich, damit der Düsenkörper auch an seinem vorbestimmten Platz montiert werden kann. Eine Vormontage ist nur eingeschränkt möglich, da erst vor Ort die Kurzlänge bestimmt werden kann. Klebeverbindungen weisen das Problem der Dichtheit auf und die einzelnen Komponenten können nicht mehr problemlos ausgetauscht werden.

Aus der US-A-4,586,204 ist eine Verteilungsleitung bekannt, die aus einer zweizügigen Leitung besteht, wobei in bestimmten Abständen Anschlussstücke ausgebildet sind, die mit dem Düsenkörper verbunden werden.

Dies hat den Nachteil, dass für jeden Wannentyp und jede Wannenform eine spezielle Verteilungsleitung hergestellt werden muss, was erhöhte Herstellungskosten durch eine Vielzahl von Werkzeugformen nach sich zieht, hohe Lagerhaltungskosten und die Gefahr der Verwechslung in der Montage beinhaltet.

Weiterhin ist aus der DE 596 14 937 T2 ein einteiliger, integral geformter Verteiler bekannt, der ein Gehäuse mit einem ersten transversalen Durchgang zur Aufnahme einer Wasserzufuhr, einem zweiten transversalen Durchgang zur Aufnahme einer Luftzufuhr, sowie eine Düsenaufnahmekammer aufweist, die entlang der Durchgänge positioniert ist und sich in Übertragungsverbindung mit beiden Durchgängen befindet, so dass beim Eintritt von Wasser in die Kammer aus dem ersten Durchgang, Luft aus dem zweiten Durchgang mitgerissen werden kann. Die Verbindung zu dem Verteiler bzw. untereinander erfolgt wiederum durch die bekannten Kurzstücke, die bei der Montage einzeln zugemessen und montiert werden müssen.

In der US-A-4 973 432 wird eine gattungsgemäße Vorrichtung für den Einsatz zur Verteilung von flüssigen und/oder gasförmigen Medien aus Schläuchen bzw. elastischen Rohren beschrieben, umfassend ein Gehäuse mit einem ersten Durchgang zur Aufnahme eines ersten Mediums, einem zweiten Durchgang zur Aufnahme eines zweiten Mediums, eine Düsenaufnahmekammer, die mit den Durchgängen in Verbindung steht, wobei die Vorrichtung auf der der Düsenaufnahmekammer abgewandten Seite am ersten Durchgang und am zweiten Durchgang jeweils einen Fortsatz und eine einen Schlauch bzw. ein elastisches Rohr aufnehmende Befestigungseinrichtung aufweist.

Aufgabe der Erfindung ist es daher, eine Vorrichtung für den Einsatz zur Verteilung von flüssigen und/oder gasförmigen Medien aus Schläuchen bzw. elastischen Rohren, vorzugsweise in Whirlpools, zu schaffen, mit der die vorgenannten Nachteile beseitigt werden, die einen Einsatz an verschiedenen Positionen ermöglicht, sowie kostengünstig herstellbar und montierbar ist. Weiterhin soll ermöglicht werden, dass diese Vorrichtung in einfacher Art und Weise ohne großen Aufwand zusätzlich an bereits bestehende Whirlpools montiert oder ausgetauscht werden kann.

Erfindungsgemäß wird dies durch die kennzeichnenden Merkmale des Anspruches 1 gelöst Vorteilhafte Ausgestaltungen sind in den Unteransprüchen beschrieben.

Die Vorrichtung zur Verteilung von flüssigen und/oder gasförmigen Medien aus Schläuchen bzw. elastischen Rohren umfasst ein Gehäuse mit einem ersten Durchgang zur Aufnahme eines ersten Mediums, einen zweiten Durchgang zur Aufnahme eines zweiten Mediums und eine Düsenaufnahmekammer, die mit den Durchgängen in Verbindung steht, wobei auf der der Düsenaufnahmekammer abgewandten Seite am ersten und am zweiten Durchgang jeweils einen Fortsatz und eine den Schlauch bzw. das elastische Rohr aufnehmende Befestigungseinrichtung aufweist wobei der Fortsatz als selbstschneidendes ausgeführtes Rohrstück (4) ausgebildet ist.

Der Fortsatz ist als selbstschneidendes zylindrisch ausgeführtes Rohrstück ausgebildet und weist auf seiner dem Schlauch bzw. dem elastischen Rohr zugewandten Seite wenigstens eine Schräge auf.

In einer weiteren Ausführungsform der Erfindung ist der Fortsatz als kegelförmiges Rohrstück ausgebildet, wobei in der Mantelfläche mindestens eine Öffnung angeordnet sein kann.

Es liegt weiterhin im Rahmen der Erfindung, dass der Fortsatz als zylindrisches Rohrstück ausgebildet ist, wobei dieses auf der dem Schlauch bzw. dem elastischen Rohr zugewandten Seite eine bundförmige Erweiterung aufweist. Vorteilhafterweise kann das Ringelement so ausgebildet sein, dass sein Innendurchmesser kleiner ist als die bundförmige Erweiterung.
Weiterhin vorteilhaft wird gesehen, dass in einer weiteren Ausbildung der Erfindung der Außendurchmesser des Ringelementes größer als der Durchmesser der bundförmigen Erweiterung ist.
Durch die Ausbildungen wird eine optimale Abdichtung zwischen dem Schlauch bzw. dem elastischen Rohr und der Vorrichtung erreicht.
Die den Schlauch bzw. das elastisch Rohr aufnehmende Befestigungseinrichtung kann clipsförmig ausgebildet sein und ist so dimensioniert, dass sie federnde Eigenschaften aufweist. So kann vorteilhafterweise der Schlauch bzw. das elastische Rohr
in die Befestigungseinrichtung leicht und schnell eingebracht und fixiert werden.
In einer vorteilhaften Ausgestaltung der Befestigungseinrichtung ist diese in Form einer Rohrschelle ausgebildet.

Durch den Einsatz der erfindungsgemäßen Vorrichtung verringert sich der Vorfertigungsaufwand. Die Verbindung zwischen Schlauch bzw. elastischem Rohr kann an jeder beliebigen Stelle erfolgen, wobei die einzelnen Teile jederzeit ausgetauscht und ersetzt werden können.

Ein weiterer Vorteil beim Einsatz der erfindungsgemäßen Vorrichtung wird darin gesehen, dass die auf der, der Düsenaufnahme, abgewandten Seite angebrachten Fortsätze so ausgebildet werden, dass die in die Befestigungseinrichtung einbringbaren Schläuche bzw. elastischen Rohre die Außenkontur der Fortsätze dichtend umschließen, so dass hier ein selbstdichtende Verbindung, ohne jegliche zusätzliche Arbeitsmittel, entsteht.
Ein weiter Vorteil der erfindungsgemäßen Vorrichtung besteht darin, dass die Montage an der jeweils erforderlichen Position vor Ort auf der Baustelle erfolgen kann und der erforderliche Schlauch bzw. das elastische Rohr an die entsprechende Wannenform bzw. Geometrie durch Entnahme von der Rolle bzw. vom Bund ohne Verschnitt anpassbar ist. Hierdurch reduzieren sich sowohl die Material- als auch die Montagekosten erheblich.

Die Erfindung soll anhand von Ausführungsbeispielen näher erläutert werden. Es zeigen
- Fig. 1: - Schnittdarstellung einer Vorrichtung mit selbstschneidenden Fortsatz
- Fig. 2 -: Perspektivische Darstellung einer Vorrichtung mit kegelförmigem Fortsatz
- Fig.3 -: Schnittdarstellung einer Vorrichtung.

Ein erstes Ausführungsbeispiel zeigt gemäß Figur 1 eine Schnittdarstellung einer Vorrichtung für den Einsatz zur Verteilung von Wasser bzw. Luft aus Schläuchen bzw. elastischen Rohren.
In diesem Ausführungsbeispiel weist die Vorrichtung ein, die Düsenaufnahmekammer 1 bildendes Gehäuse auf. Auf der, der Düsenaufnahmekammer 1 abgewandten Seite, ist ein erster Durchgang 2 und ein zweiter Durchgang 3 angeordnet, durch die beispielsweise Wasser bzw. Luft aus dem Schlauch 21 bzw. elastischem Rohr 11 in die Düsenaufnahmekammer 1 einströmen und von dort über eine Düse in den hier nicht dargestellten Whirlpool weitergeleitet werden. An der, der Düsenaufnahmekammer 1 abgewandten Seite des Durchganges 2 und des Durchganges 3 ist ein Fortsatz in Form eines selbstschneidenden Rohrstückes 4 angeordnet, welcher mit wenigstens einer Schräge 6 versehen ist. Das über den ersten Durchgang 2 einströmende Medium wird in diesem Ausführungsbeispiel zentrisch in das Innere der Düsenaufnahmekammer 1 geführt, während das über dem zweiten Durchgang 3 einströmende Medium konzentrisch zu der in diesem Ausführungsbeispiel rund ausgeführten, die Düsenaufnahmekammer 1 bildende, Gehäuse geführt, wobei der Durchgang 3 versetzt zum Durchgang 2 angeordnet ist. In ihrem Inneren weist die Düsenaufnahmekammer 1 ein Gewinde 11 auf, welches zur Befestigung der Düsenaufnahmekammer 1, am beispielsweise Whirlpool, dient. An der Außenseite der Düsenaufnahmekammer 1 ist eine bundartige Erweiterung 10 angeordnet, die eine umlaufende Aussparung 12 aufweist, in die ein Dichtelement einbringbar ist. Nach der Fixierung des die Düsenkammer 1 bildenden Gehäuses an einem Whirlpool ist der Schlauch 21 bzw. das elastische Rohr 20 in die Befestigungseinrichtung 5 einbringbar. Bei diesem Vorgang wird das Rohrstück 4 über seine Schräge 6 in den Schlauch 21 bzw. das elastische Rohr 20 eingepresst und schneidet sich durch die Mantelfläche des Schlauches 21 bzw. des elastischen Rohres 20. Durch die Auswahl des Werkstoffes für den Schlauch 21 bzw. das elastische Rohr 20 und den Einsatz relativ dünnwandiger bzw. mit geringen Durchmessern ausgeführten Rohrstücke 4, dichten die Einstechstellen in dem Schlauch 21 bzw. dem elastischen Rohr 20 selbsttätig ab. Durch den Einsatz einer der Kontur des Schlauches 21 bzw. des elastischen Rohr 20 angepassten clipsförmig ausgebildeten Befestigungseinrichtung 5 wird die Montage des Schlauches 21 bzw. des elastischen Rohres 20 sehr leicht möglich und es ist ein sicherer Halt des Schlauches 21 bzw. des elastischen Rohres 20 gewährleistet.

Die clipsförmige Befestigungseinrichtung 5, welche in diesem Ausführungsbeispiel an der, der Düsenkammer 1 abgewandten Seite in etwa an den Rohrstücken 4 beginnt, umgreift den Schlauch 21 bzw. das elastische Rohr 20 derart, dass über den federnd ausgeführten an der Außenseite des die Düsenaufnahmekammer 1 bildenden Gehäuses angeordneten Teil der Befestigungseinrichtung 5 der Schlauch 21 bzw. das elastische Rohr 20 gegen eine axiale Verschiebung sowie gegen das Herausrutschen aus der Befestigungseinrichtung 5 fixiert sind, so dass ein dauerhaft dichter Verbund zwischen dem Schlauch 21 bzw. dem elastischen Rohr 20 und der Vorrichtung gewährleistet ist.

In einem zweiten Ausführungsbeispiel zeigt Figur 2 eine perspektivische Darstellung der erfindungsgemäßen Vorrichtung, die eine weitere Form der Befestigung des Schlauches 21 bzw. des elastischen Rohres 20 ermöglicht. In diesem Ausführungsbeispiel ist der erste Durchgang 2 auf der, der Düsenaufnahmekammer 1 abgewandten Seite angebracht, während der in diesem Ausführungsbeispiel nicht sichtbare zweite Durchgang 3 tangential von der Seitenfläche der Düsenaufnahmekammer 1 angeordnet ist. Die am ersten Durchgang 2 und am zweiten Durchgang 3 angeordneten Fortsätze sind als kegelförmige Rohrstücke 7 ausgebildet. In den Mantelflächen der kegelförmigen Rohrstücke 7 ist wenigstens eine Öffnung 8 angeordnet. Diese gewährleistet ein optimales Durchströmen des jeweiligen Mediums zur Düsenaufnahmekammer 1. Der zu montierende Schlauch 21 bzw. das elastische Rohr 20 werden an einer definierten Stelle mit einem Loch versehen, welches im Durchmesser kleiner als der Durchmesser des kegelförmigen Rohrstückes 7 ist, und anschließend auf das entsprechende kegelförmige Rohrstück 7 aufgebracht. Der Schlauch 21 bzw. das elastische Rohr 20 werden nun über die Öffnung 51 in die Befestigungseinrichtung 5 eingebracht, die vorteilhafterweise kleiner dimensioniert ist wie der Schlauch 21 bzw. das elastische Rohr 20. In diesem Ausführungsbeispiel ist die Öffnung 51 diametral gegenüberliegend dem kegelförmigen Rohrstück 7 angeordnet. Es liegt jedoch im Rahmen der Erfindung, die Öffnung 51 an anderer Stelle der Befestigungseinrichtung 5 anzuordnen.

Durch die Befestigungseinrichtung 5 wird der Schlauch 21 bzw. das elastische Rohr 20, welche der besseren Darstellung wegen in dieser Figur nicht aufgeführt sind, fixiert und an die kegelförmigen Rohrstücke 7 gepresst, um ein unbeabsichtigtes Verschieben und damit eine Undichtigkeit zu verhindern.
Durch eine Kombination des ausgewählten Werkstoffes für den Schlauch 21 bzw. das elastische Rohr 20 der daran angepassten Geometrie der Löcher, sowie dem entsprechend dimensionierten kegelförmigen Rohrstück 7 ist für diese erfindungsgemäße Vorrichtung ebenfalls ein selbsttätiges und sicheres Abdichten des eingebrachten Schlauches 21 bzw. des elastischen Rohres 20 gegeben.

In der Figur 3 ist ein weiteres Ausführungsbeispiel der erfindungsgemäßen Vorrichtung dargestellt. In das die Düsenaufnahmekammer 1 umgebende Gehäuse sind jeweils ein zylindrisches Rohrstück 9,9' für die Wasser- bzw. Luftzufuhr eingesetzt. Die zylindrischen Rohrstücke 9,9' weisen an ihrer, von der Düsenkammeraufnahme 1 abgewandten Seite einen Bund 10,10' auf, der von ihrer Mantelfläche abragt. Zur Herstellung der Verbindung zwischen dem Schlauch 21 bzw. dem elastischen Rohr 20 wird in diese jeweils eine Öffnung eingebracht und über den Bund 10,10' des zylindrischen Rohrstückes 9,9' aufgebracht. Zur weiteren Fixierung wird in diesem Ausführungsbeispiel ein Ringelement 30, sowie ein Befestigungselement 31 verwendet, welche vor der Montage des Schlauches 21 bzw. des elastischen Rohres 20 auf dem zylindrischen Rohrstück 9,9' positioniert sind. Das Ringelement 30 wird nun über die Außenkontur der Öffnung des Schlauches 21 bzw. des elastischen Rohres 20 aufgebracht und durch das Befestigungselement 31 gegen diese verpresst. In diesem Ausführungsbeispiel weist das den Schlauch 21 aufnehmende zylindrische Rohrstück 9 einen Gewindebereich 32 auf, über den das Befestigungselement 31 das Ringelement 30 gegen den Schlauch 21 dichtend fixiert und wobei der Außendurchmesser des Ringelementes 30 größer ist als der Durchmesser der bundförmigen Erweiterung 10. Das elastische Rohr 20, welches in diesem Ausführungsbeispiel einen geringeren Durchmesser als der Schlauch 21 aufweist, ist über das Ringelement 30' auf dem Bund 10' des Rohrstückes 9' gepresst und wird über ein Befestigungselement 31' in Form einer Mutter über den Gewindebereich 32 fixiert.
Somit wird eine dichte und verschiebungsfreie Verbindung zwischen dem Schlauch 21 bzw. dem elastischen Rohr 20 und den jeweiligen zylindrischen Rohrstück 9,9' gewährleistet. Es liegt jedoch auch im Rahmen der Erfindung, die Fixierung über geeignete Befestigungselemente, wie beispielsweise Schellen, Pressringe und dergleichen zu realisieren.

### Bezugszeichenaufstellung

- 1 -: Düsenaufnahmekammer
- 2 -: erster Durchgang
- 3 -: zweiter Durchgang
- 4 -: selbstschneidendes Rohrstück
- 5 -: Befestigungseinrichtung
- 51 -: Öffnung der Befestigungseinrichtung
- 6 -: Schräge
- 7 -: kegelförmiges Rohrstück
- 8 -: Öffnung des Rohrstückes
- 9,9' -: zylindrisches Rohrstück
- 10,10' -: bundförmige Erweiterung
- 11 -: Gewinde
- 12 -: Aussparung
- 20 -: elastisches Rohr
- 21 -: Schlauch
- 30,30' -: Ringelement
- 31,31' -: Befestigungselement
- 32,32' -: Gewindebereich
Rehau, den 24.07.2002
dr.schi-zh

## Patentansprüche

1. Vorrichtung für den Einsatz zur Verteilung von flüssigen und/oder gasförmigen Medien aus Schläuchen bzw. elastischen Rohren umfassend ein Gehäuse mit einem ersten Durchgang zur Aufnahme eines ersten Mediums, einem zweiten Durchgang zur Aufnahme eines zweiten Mediums, eine Düsenaufnahmekammer, die mit den Durchgängen in Verbindung steht,
wobei die Vorrichtung auf der, der Düsenaufnahmekammer (1) abgewandten Seite am ersten Durchgang (2) und am zweiten Durchgang (3) jeweils einen Fortsatz und eine einem Schlauch (21) bzw. ein elastische Rohr (20) aufnehmende Befestigungseinrichtung (5) aufweist **dadurch gekennzeichnet, dass** der Fortsatz als selbstschneidendes ausgeführtes Rohrstück (4) ausgebildet ist.

2. Vorrichtung nach Anspruch 1, **dadurch gekennzeichnet, dass** der Fortsatz als selbstschneidendes zylindrisch ausgeführtes Rohrstück (4) ausgebildet ist.

3. Vorrichtung nach Anspruch 2, **dadurch gekennzeichnet, dass** das selbstschneidende zylindrisch ausgeführte Rohrstück (4) auf seiner dem Schlauch bzw. dem elastischen Rohr (11) zugewandten Seite eine Schräge (6) aufweist.

4. Vorrichtung nach Anspruch 1, **dadurch gekennzeichnet, dass** der Fortsatz als kegelförmiges Rohrstück (7) ausgebildet ist.

5. Vorrichtung nach Anspruch 4, **dadurch gekennzeichnet, dass** in der Mantelfläche des kegelförmigen Rohrstückes (7) mindestens eine Öffnung (8) angeordnet ist.

6. Vorrichtung nach Anspruch 1, **dadurch gekennzeichnet, dass** der Fortsatz als zylindrisches Rohrstück (9) ausgebildet ist, wobei dieses auf der dem Schlauch (21) bzw. dem elastischen Rohr (20) zugewandten Seite eine bundförmige Erweiterung (10) aufweist.

7. Vorrichtung nach einem der vorangehenden Ansprüche 1 bis 6, **dadurch gekennzeichnet, dass** die Befestigungseinrichtung (5) clipsförmig ausgebildet ist.

8. Vorrichtung nach einem der vorangehenden Ansprüche, **dadurch gekennzeichnet, dass** die Befestigungseinrichtung 5 eine gegenüber dem Fortsatz angeordnete Öffnung 51 aufweist.

9. Vorrichtung nach Anspruch 8, **dadurch gekennzeichnet, dass** die Öffnung 51 der Befestigungseinrichtung 5 kleiner ist als der Schlauch 21 bzw. das elastische Rohr 20.

10. Vorrichtung nach einem der vorangehenden Ansprüche, **dadurch gekennzeichnet, dass** die Befestigungseinrichtung 5 der Geometrie des Schlauches 21 bzw. des elastischen Rohres 20 entspricht.

11. Vorrichtung nach Anspruch 6, **dadurch gekennzeichnet, dass** das zylindrische Rohrstück 9 ein Ringelement 30 aufweist, dessen Innendurchmesser kleiner ist als die bundförmige Erweiterung 10.

12. Vorrichtung nach Anspruch 6 und 11, **dadurch gekennzeichnet, dass** der Außendurchmesser des Ringelementes 30 größer ist als der Durchmesser der bundförmigen Erweiterung 10.

## Claims

1. Device for use for distributing liquid and/or gaseous media from hoses or elastic pipes comprising a housing with a first passage for receiving a first medium, a second passage for receiving a second medium, and a nozzle-receiving chamber, which communicates with the passages, the device having on the side facing away from the nozzle-receiving chamber (1) at the first passage (2) and at the second passage (3) in each case an extension and a fastening arrangement (5) receiving a hose (21) and an elastic pipe (20) respectively, **characterized in that** the extension is designed as a self-cutting tubular piece (4).

2. Device according to Claim 1, **characterized in that** the extension is designed as a self-cutting cylindrically shaped tubular piece (4).

3. Device according to Claim 2, **characterized in that** the self-cutting cylindrically shaped tubular piece (4) has a bevel (6) on its side facing the hose or the elastic pipe (20).

4. Device according to Claim 1, **characterized in that** the extension is designed as a cone-shaped tubular piece (7).

5. Device according to Claim 4, **characterized in that** at least one opening (8) is arranged in the lateral surface of the cone-shaped tubular piece (7).

6. Device according to Claim 1, **characterized in that** the extension is designed as a cylindrical tubular piece (9), this piece having a collar-shaped enlargement (10) on the side facing the hose (21) or the elastic pipe (20).

7. Device according to one of the preceding claims 1 to 6, **characterized in that** the fastening arrangement (5) is designed in the form of a clip.

8. Device according to one of the preceding claims, **characterized in that** the fastening arrangement (5) has an opening (51) arranged opposite the extension.

9. Device according to Claim 8, **characterized in that** the opening (51) of the fastening arrangement (5) is smaller than the hose (21) or the elastic pipe (20) respectively.

10. Device according to one of the preceding claims, **characterized in that** the fastening arrangement (5) corresponds to the geometry of the hose (21) or of the elastic pipe (20) respectively.

11. Device according to Claim 6, **characterized in that** the cylindrical tubular piece (9) has a ring element (30), the inside diameter of which is smaller than the collar-shaped enlargement (10).

12. Device according to Claims 6 and 11, **characterized in that** the outside diameter of the ring element (30) is greater than the diameter of the collar-shaped enlargement (10).

## Revendications

1. Dispositif destiné à être utilisé pour distribuer des milieux liquides et/ou gazeux à partir de tuyaux ou de tubes élastiques, comprenant un boîtier avec un premier passage pour recevoir un premier milieu, un deuxième passage pour recevoir un deuxième milieu, une chambre de logement de buses qui est en liaison avec les passages, le dispositif présentant, du côté opposé à la chambre de logement de buses (1), au niveau du premier passage (2) et au niveau du deuxième passage (3), une saillie respective et un dispositif de fixation (5) recevant un tuyau (21) ou un tube élastique (20), **caractérisé en ce que** la saillie est réalisée sous forme de pièce tubulaire autotaraudeuse (4).

2. Dispositif selon la revendication 1, **caractérisé en ce que** la saillie est réalisée sous forme de pièce tubulaire (4) cylindrique autotaraudeuse.

3. Dispositif selon la revendication 2, **caractérisé en ce que** la pièce tubulaire (4) cylindrique autotaraudeuse présente un biseau (6) sur son côté tourné vers le tuyau ou le tube élastique (20).

4. Dispositif selon la revendication 1, **caractérisé en ce que** la saillie est réalisée sous forme de pièce tubulaire conique (7).

5. Dispositif selon la revendication 4, **caractérisé en ce qu'**au moins une ouverture (8) est prévue dans la surface d'enveloppe de la pièce tubulaire conique (7).

6. Dispositif selon la revendication 1, **caractérisé en ce que** la saillie est réalisée sous forme de pièce tubulaire cylindrique (9), celle-ci présentant du côté tourné vers le tuyau (21) ou le tube élastique (20) un élargissement en forme d'épaulement (10).

7. Dispositif selon l'une quelconque des revendications précédentes 1 à 6, **caractérisé en ce que** le dispositif de fixation (5) est réalisé sous forme de pince.

8. Dispositif selon l'une quelconque des revendications précédentes, **caractérisé en ce que** le dispositif de fixation (5) présente une ouverture (51) disposée en regard de la saillie.

9. Dispositif selon la revendication 8, **caractérisé en ce que** l'ouverture (51) du dispositif de fixation (5) est inférieure au tuyau (21) ou au tube élastique (20).

10. Dispositif selon l'une quelconque des revendications précédentes, **caractérisé en ce que** le dispositif de fixation (5) correspond à la géométrie du tuyau (21) ou du tube élastique (20).

11. Dispositif selon la revendication 6, **caractérisé en ce que** la pièce tubulaire cylindrique 9 présente un élément annulaire 30 dont le diamètre intérieur est plus petit que l'élargissement 10 en forme d'épaulement.

12. Dispositif selon les revendications 6 et 11, **caractérisé en ce que** le diamètre extérieur de l'élément annulaire 30 est plus grand que le diamètre de l'élargissement 10 en forme d'épaulement.
